# FASCICULE DE BREVET EUROPEEN

(11) **EP 1 775 138 B1**
(45) Date de publication et mention de la délivrance du brevet: **24.02.2010**
(21) Numéro de dépôt: 06291555.8
(22) Date de dépôt: 05.10.2006
(51) Int. Cl.: B41J 29/38

(54) **Dispositif d'impression à vitesse d'entraînement asservie**
Druckgerät mit untergeordneter Antriebsgeschwindigkeit
Printing device with subordinated drive velocity

(30) Priorité: 14.10.2005 FR 0510481
(43) Date de publication de la demande: 18.04.2007
(73) Titulaire: SAGEM Sécurité, 75015 Paris (FR)
(72) Inventeur: Chaussade, Xavier, 95220 Herblay (FR); Dufresne de Virel, François, 75013 Paris (FR); Lallemant, Jean-François, Qing Pu District 201702 Shanghai (CN)
(74) Mandataire: Lavialle, Bruno François Stéphane

(56) Documents cités:
- EP-A- 0 794 064
- PATENT ABSTRACTS OF JAPAN vol. 2000, no. 22, 9 mars 2001 (2001-03-09) -& JP 2001 130808 A (STAR MICRONICS CO LTD), 15 mai 2001 (2001-05-15)
- PATENT ABSTRACTS OF JAPAN vol. 2000, no. 10, 17 novembre 2000 (2000-11-17) -& JP 2000 190603 A (SEIKO EPSON CORP), 11 juillet 2000 (2000-07-11)

## Description

La présente invention concerne un dispositif d'impression d'une bande de papier conformée en rouleau autour d'une bobine selon le préambule de la revendication 1. Un tel dispositif est connu du document JP 2001 130808 A. Ce dispositif est par exemple utilisable dans un système de délivrance de reçus ou de récépissés de transactions ou de paris, ou bien encore dans une caisse enregistreuse ou tout autre appareil ou système du même type.

### ARRIERE PLAN DE L'INVENTION

Un tel dispositif d'impression comprend généralement un logement de réception du rouleau, un chemin de circulation de la bande de papier du logement jusqu'à un dispositif d'impression et un organe de commande associé à un organe d'entraînement de la bande de papier dans le chemin de circulation. Le logement est équipé de moyens de support par dessous du rouleau dans le logement et de centrage horizontal du rouleau selon un axe vertical de référence. Ces moyens comportent couramment deux cylindres parallèles et espacés l'un par rapport à l'autre qui sont montés pivotants au fond du logement pour supporter le rouleau en auto-centrant celui-ci entre eux de manière à favoriser un dévidement régulier et sans à-coup de la bande de papier dans le chemin de circulation. L'organe de commande pilote l'organe d'entraînement à une vitesse sensiblement constante compatible avec la vitesse de l'organe d'impression, la puissance consommée par l'organe d'entraînement et celle consommée par l'organe d'impression. En pratique cette vitesse est fixée à la vitesse d'entraînement maximale que peut atteindre l'organe d'entraînement lorsque le rouleau est plein, cette vitesse étant toujours inférieure à la vitesse de l'organe d'impression lors des opérations courantes d'impression. Toutefois, il arrive que, lors d'impression de zones denses sollicitant l'organe d'impression de manière importante, l'organe de commande pilote l'organe d'entraînement à une vitesse réduite pour limiter la consommation d'électricité de l'organe d'entraînement au bénéfice de l'organe d'impression.

Il a été envisagé d'augmenter la vitesse d'entraînement lors des opérations courantes d'impression en utilisant un organe d'entraînement plus puissant. Or, un tel organe d'entraînement augmente de manière importante la consommation électrique du dispositif d'impression et risque d'être sous-employé en raison du partage de la puissance électrique entre l'organe d'entraînement et l'organe d'impression, l'alimentation de ce dernier étant prioritaire.

### OBJET DE L'INVENTION

Un but de l'invention est de fournir un moyen simple permettant d'augmenter la vitesse d'impression d'un dispositif d'impression.

### BREVE DESCRIPTION DE L'INVENTION

A cet effet, l'invention a pour objet un dispositif d'impression d'une bande de papier conformée en un rouleau autour d'une bobine, comprenant un logement de réception du rouleau, des moyens de support par dessous du rouleau dans le logement et de centrage horizontal du rouleau sensiblement selon un axe vertical de référence, un chemin de circulation de la bande de papier du logement jusqu'à un dispositif d'impression et un organe de commande associé à un organe d'entraînement de la bande de papier dans le chemin de circulation, le dispositif comprenant au moins un capteur de position de la bobine le long de l'axe vertical de référence, le capteur étant fixé sur au moins une face latérale du logement, et étant relié à l'organe de commande de l'organe d'entraînement.

L'organe de commande est agencé pour piloter l'organe d'entraînement en fonction du signal fourni par le capteur.

Ainsi, le capteur de position de la bobine permet de détecter la position de la bobine le long de l'axe vertical de référence, c'est-à-dire la hauteur de la bobine par rapport aux moyens de support correspondant au rayon du rouleau. Le rayon du rouleau est directement représentatif du poids du rouleau et donc de l'effort que doit fournir l'organe d'entraînement pour entraîner la bande de papier se dévidant du rouleau. Cet effort conditionne la vitesse maximale d'entraînement. Comme le poids du rouleau diminue au fur et à mesure du dévidement du rouleau, il est possible d'augmenter la vitesse d'entraînement. Dans le dispositif de l'invention, l'organe de commande pilote donc l'organe d'entraînement en fonction du signal qui lui est fourni par le capteur de position et qui est représentative du rayon du rouleau. Le capteur est positionné sur une face latérale du logement qui est une partie fixe du dispositif d'impression, ce qui facilite l'implantation du capteur. De plus, le positionnement du capteur sur la face latérale du logement permet de limiter la gêne engendrée par le capteur lors des changements de rouleau qui se font généralement par le haut du logement. En outre, si le logement est fermé par un couvercle transparent, le positionnement latéral du capteur permet de rendre celui-ci peu ou pas visible depuis l'extérieur du dispositif au travers du couvercle du logement. Le positionnement latéral du capteur permet de plus, dans le cas d'un capteur optique, de limiter la quantité de lumière parasite pouvant tomber sur le capteur.

Selon un mode de réalisation particulier, le dispositif comprend une pluralité de capteurs de position de la bobine, les capteurs étant fixés sur au moins une desdites faces latérales du logement sensiblement le long de l'axe de référence.

Il est alors possible, au moyen de capteurs simples, de détecter plusieurs valeurs du rayon du rouleau et de piloter l'organe d'entraînement en fonction de ces valeurs.

Avantageusement, les capteurs sont espacés d'une distance inférieure à un diamètre de la bobine.

Ainsi, il y a toujours un capteur détectant la bobine. Il n'est de la sorte pas nécessaire de recourir à une mémoire pour y enregistrer la position de la bobine.

Avantageusement encore, chaque capteur est agencé pour émettre et recevoir un rayon électromagnétique selon une direction parallèle à un axe central de la bobine du rouleau et, de préférence, la bobine étant tubulaire, chaque capteur comprend un élément émetteur fixé sur ladite face latérale et un élément récepteur fixé en regard sur une face latérale opposée du logement.

La structure du dispositif est alors particulièrement simple et l'utilisation de capteurs optiques permet une bonne fiabilité du dispositif.

En variante, le capteur est un capteur passif de présence de la bobine et la bobine comporte une partie la rendant détectable par le capteur.

D'autres caractéristiques et avantages de l'invention ressortiront à la lecture de la description qui suit d'un mode de réalisation particulier non limitatif de l'invention.

### BREVE DESCRIPTION DES DESSINS

Il sera fait référence aux dessins annexés, parmi lesquels :
- la figure 1 est une vue schématique, en coupe longitudinale, d'un dispositif conforme à l'invention,
- la figure 2 est une vue schématique, en coupe transversale selon le plan II de la figure 1, de ce dispositif.

### DESCRIPTION DETAILLEE DE L'INVENTION

En référence aux figures, le dispositif d'impression conforme à l'invention est destiné à l'impression d'une bande de papier 100 conformée en un rouleau 101 autour d'une bobine 102 de forme tubulaire et d'axe central 103. La bobine 102 est ici dépourvue de joues latérales.

Le dispositif d'impression, généralement désigné en 1, comprend un boîtier 2 définissant un logement 3 de réception du rouleau 101. Le logement 3 comprend deux parois latérales 4 entre lesquelles sont disposés des moyens de support et de centrage horizontal du rouleau 101 sensiblement selon un axe vertical de référence 5. Les moyens de support et de centrage comportent deux cylindres 6 espacés l'un de l'autre qui ont un axe central perpendiculaire aux parois latérales 4 et qui sont montés dans le logement 3 pour pivoter librement autour de leur axe central (l'axe vertical de référence 5 est la médiatrice d'une droite perpendiculaire aux axes centraux des deux cylindres 6). Le logement comprend une ouverture supérieure fermée par un couvercle 12, ici transparent, monté basculant sur les parois latérales 4.

Le boîtier 2 définit un chemin de circulation 7 de la bande de papier 100 du logement 3 jusqu'à un dispositif d'impression 8 de type connu en lui-même. Un organe d'entraînement 9 de la bande de papier 100 s'étend en saillie dans le chemin de circulation 7. L'organe d'entraînement 9, connu en soi, comprend un galet entraîné en rotation par un moteur électrique.

Le dispositif d'impression 8 et le moteur électrique de l'organe d'entraînement 9 sont reliés à un organe de commande 10 connu en lui-même. L'organe de commande intègre toutefois ici une mémoire comportant une table mettant en relation des valeurs d'un paramètre de pilotage de la vitesse de l'organe d'entraînement avec les signaux délivrés par des capteurs 11 auxquels l'organe de commande 10 est également relié. Les capteurs 11 sont des capteurs de la position verticale de la bobine 102 le long de l'axe de référence 105. Les capteurs 11 sont ici des capteurs actifs agencés pour émettre et recevoir un rayon lumineux selon une direction parallèle à l'axe central 103 de la bobine 102 du rouleau 101. Les capteurs 11 fonctionnent ici dans le domaine visible mais peuvent également fonctionner dans le proche infra-rouge (de préférence alors dans le domaine de sensibilité du silicium). Chaque capteur 11 comprend un élément émetteur 11. A fixé sur une des faces latérales 4 et un élément récepteur 11.B fixé en regard sur la face latérale 4 opposée du logement 3. Les éléments émetteurs 11.A et les éléments récepteurs 11.B sont fixés sur les faces latérales 4 du logement sensiblement le long de l'axe de référence 5. Les capteurs 11 sont espacés deux à deux d'une distance inférieure à un diamètre de la bobine 103.

Le fonctionnement du dispositif d'impression 1 va maintenant être décrit.

Lorsqu'un nouveau rouleau 101 est disposé dans le logement 3, aucun capteur 11 ne se trouve en regard de la bobine 103. Lors des opérations d'impression qui vont suivre, l'organe de commande 10 pilote par défaut l'organe d'entraînement à la vitesse nominale la plus lente correspondant au rouleau plein.

Après le dévidement d'une longueur prédéterminée de bande de papier 100, la bobine 102 arrive à proximité du capteur 11 situé le plus haut. Le rayon lumineux émis par l'élément émetteur 11.A correspondant traverse la bobine 102 et est détecté par l'élément récepteur 11.B situé en regard. L'élément récepteur 11.B transmet alors un signal électrique reçu par l'organe de commande 10 qui pilote l'organe d'entraînement 9 à une vitesse supérieure déterminée à partir du signal reçu.

Après le dévidement d'une autre longueur prédéterminée de bande de papier 100, le capteur 11 situé le plus haut ne se trouve plus en regard de la bobine 102 qui arrive en regard du capteur 11 situé juste en-dessous. Comme précédemment, le rayon lumineux émis par l'élément émetteur 11.A correspondant traverse alors la bobine 102 et est détecté par l'élément récepteur 11.B situé en regard. L'élément récepteur 11.B transmet alors un signal électrique reçu par l'organe de commande 10 qui pilote l'organe d'entraînement à une vitesse encore supérieure déterminée à partir du signal reçu.

Lorsque le capteur 11 situé le plus bas détecte la bobine 102, l'organe de commande 10 pilote l'organe d'entraînement 9 à la vitesse la plus élevée et émet, par exemple par l'intermédiaire d'un témoin lumineux ou sonore, un signal alertant que le rouleau 101 arrive à sa fin et qu'il va être nécessaire de le changer.

Bien que la vitesse d'entraînement soit déterminée par l'organe de commande 10 de façon nominale en fonction des signaux des capteurs 11, l'organe de commande 10 peut réduire cette vitesse lorsque l'organe d'impression 8 doit imprimer des zones denses.

On notera qu'en cas de défaillance d'un ou de plusieurs capteurs 11, l'organe de commande 10 qui ne reçoit pas de signal pilote l'organe d'entraînement 9 à la vitesse la plus faible, ce qui permet d'éviter le risque d'une rupture ou d'un bourrage de la bande de papier 100.

En outre, lorsque le dispositif d'impression est destinée à recevoir des rouleaux de rayons différents, les capteurs 11 permettent de détecter le rayon du rouleau 101 introduit dans le logement 3 et de piloter l'organe d'entraînement 9 à une vitesse adaptée à ce rayon.

Le capteur 11 le plus bas peut également servir de détecteur de présence d'un rouleau.

Bien entendu, l'invention n'est pas limitée au mode de réalisation décrit mais englobe toute variante entrant dans le cadre de l'invention telle que définie par les revendications.

En particulier, le dispositif d'impression peut avoir une structure différente de celle décrite et incorporer par exemple plusieurs organes d'entraînement, une tête de numérisation, un chemin de circulation de forme différente...

Le nombre de capteurs peut être différent et le dispositif d'impression peut ne comporter qu'un capteur. Les capteurs peuvent en outre être espacés d'une distance supérieure au diamètre de la bobine. Les capteurs peuvent également être disposés alternativement sur chaque face latérale du logement pour faciliter leur implantation. Les capteurs 11 peuvent également être légèrement décalés par rapport à l'axe de référence 105 ou être plus ou moins enfoncés dans la face latérale ou au contraire plus ou moins saillir de celle-ci.

Le capteur peut avoir une structure différente de celle décrite : le capteur peut par exemple comprendre un élément unique émetteur-récepteur, la détection est réalisée en fonction du contraste existant entre la surface latérale du rouleau 101 (généralement blanche) et la bobine (auquel cas, il n'est pas nécessaire que la bobine soit creuse). Le capteur peut en outre être actif ou passif et fonctionner selon des principes différents : optiques, magnétiques, thermiques... Le capteur peut ainsi être un capteur magnétique passif si la bobine comporte un aimant.

La bobine peut posséder des joues latérales de faible hauteur.

## Revendications

1. Dispositif d'impression d'une bande de papier (100) conformée en un rouleau (101) autour d'une bobine (102), comprenant un logement (3) de réception du rouleau, des moyens (6) de support par dessous du rouleau dans le logement et de centrage horizontal du rouleau sensiblement selon un axe vertical de référence (5), un chemin de circulation (7) de la bande de papier du logement jusqu'à un dispositif d'impression (8) et un organe de commande (10) associé à un organe d'entraînement (9) de la bande de papier dans le chemin de circulation, le dispositif comprend au moins un capteur (11) de position de la bobine le long de l'axe vertical de référence, le capteur étant fixé sur au moins une face latérale (4) du logement, **caractérisé en ce que** le capteur (11) est relié à l'organe de commande (10) de l'organe d'entraînement (9) et l'organe de commande (10) est agencé pour piloter l'organe d'entraînement (9) en fonction du signal fourni par le capteur (11).

2. Dispositif selon la revendication 1, comprenant une pluralité de capteurs (11) de position de la bobine, les capteurs étant fixés sur au moins une desdites faces latérales (4) du logement (3) sensiblement le long de l'axe de référence (5).

3. Dispositif selon la revendication 2, dans lequel les capteurs (11) sont espacés d'une distance inférieure à un diamètre de la bobine (102).

4. Dispositif selon la revendication 1, dans lequel chaque capteur (11) est agencé pour émettre et recevoir un rayon électromagnétique selon une direction parallèle à un axe central (103) de la bobine (102) du rouleau (101).

5. Dispositif selon la revendication 1, dans lequel, la bobine (102) étant tubulaire, chaque capteur (11) comprend un élément émetteur (11.A) fixé sur ladite face latérale (4) et un élément récepteur (11.B) fixé en regard sur une face latérale (4) opposée du logement (3).

6. Dispositif selon la revendication 1, **caractérisé en ce que** le capteur (11) est un capteur passif de présence de la bobine (102) et **en ce que** la bobine comporte une partie la rendant détectable par le capteur.

## Claims

1. A device for printing on a strip of paper (100) shaped as a roll (101) about a spool (102), the device comprising a housing (3) for receiving the roll, means (6) for supporting the roll from beneath in the housing and for horizontally centering the roll substantially on a vertical reference axis (5), a travel path (7) for the strip of paper from the housing to a printer member (8), and a control member (10) associated with a drive member (9) for driving the strip of paper along the travel path, the device including at least one sensor (11) for sensing the position of the spool along the vertical reference axis, being **characterized in that** the sensor (11) is secured to at least one side face (4) of the housing, and **in that** the sensor (11) is connected to the control member (10) for controlling the drive member (9).

2. A device according to claim 1, including a plurality of sensors (11) for sensing the position of the spool, the sensors being secured to at least one of said side walls (4) of the housing (3), substantially along the reference axis (5).

3. A device according to claim 2, in which the sensors (11) are spaced apart by a distance that is shorter than a diameter of the spool (102).

4. A device according to claim 1, in which each sensor (11) is arranged to emit and receive an electromagnetic ray in a direction parallel to a central axis (103) of the spool (102) of the roll (101).

5. A device according to claim 1, in which the spool (102) is tubular, and each sensor (11) comprises an emitter element (11.A) secured to said side face (4) and a receiver element (11.B) secured facing it on an opposite side face (4) of the housing (3).

6. A device according to claim 1, **characterized in that** the sensor (11) is a passive sensor for sensing the presence of the spool (102) and **in that** the spool includes a portion making it detectable by the sensor.

## Patentansprüche

1. Druckvorrichtung zum Bedrucken eines Papierstreifens (100), der zu einer Rolle (101) um eine Spule (102) geformt ist, umfassend eine Aufnahme (3) zur Aufnahme der Rolle, Haltemittel (6) zum Halten der Rolle von unten in der Aufnahme und Zentriermittel zum horizontalen Zentrieren der Rolle im Wesentlichen entlang einer vertikalen Bezugsachse (5), eine Laufbahn (7) für den Lauf des Papierstreifens von der Aufnahme bis zu einer Druckvorrichtung (8) und ein Steuerelement (10), das mit einem Antriebselement (9) zum Antrieb des Papierstreifens in der Laufbahn verbunden ist, wobei die Vorrichtung mindestens einen Sensor (11) zum Erfassen der Position der Spule entlang der vertikalen Bezugsachse umfasst und wobei der Sensor an mindestens einer Seitenfläche (4) der Aufnahme befestigt ist, **dadurch gekennzeichnet, dass** der Sensor (11) mit dem Steuerelement (10) zum Steuern des Antriebselements (9) verbunden ist und das Steuerelement (10) derart ausgebildet ist, dass es das Antriebselement (9) in Abhängigkeit des von dem Sensor (11) gelieferten Signals steuert.

2. Vorrichtung nach Anspruch 1, umfassend eine Vielzahl von Positionssensoren (11) zum Erfassen der Position der Spule, wobei die Sensoren an mindestens einer der genannten Seitenflächen (4) der Aufnahme (3) im Wesentlichen entlang der Bezugsachse (5) befestigt sind.

3. Vorrichtung nach Anspruch 2, wobei die Sensoren (11) zueinander einen Abstand haben, der kleiner als ein Durchmesser der Spule (102) ist.

4. Vorrichtung nach Anspruch 1, wobei jeder Sensor (11) derart ausgebildet ist, dass er einen elektromagnetischen Strahl in einer Richtung parallel zu einer Mittelachse (103) der Spule (102) der Rolle (101) aussendet und empfängt.

5. Vorrichtung nach Anspruch 1, wobei, während die Spule (102) rohrförmig ist, jeder Sensor (11) ein Sendeelement (11.A) umfasst, das an der genannten Seitenfläche (4) befestigt ist, und ein Empfangselement (11.B), das gegenüber auf einer gegenüberliegenden Seitenfläche (4) der Aufnahme (3) befestigt ist.

6. Vorrichtung nach Anspruch 1, **dadurch gekennzeichnet, dass** der Sensor (11) ein passiver Sensor zum Erfassen des Vorhandenseins der Spule (102) ist und dass die Spule einen Abschnitt umfasst, der sie für den Sensor erfassbar macht.
